# EUROPÄISCHE PATENTANMELDUNG

(11) **EP 0 335 142 A1**
(43) Veröffentlichungstag der Anmeldung: **04.10.1989**
(21) Anmeldenummer: 89104114.7
(22) Anmeldetag: 08.03.1989
(51) Int. Cl.: H01F 19/06, H01F 31/06

(54) **Schaltnetztransformator**

(30) Priorität: 29.03.1988 DE 3810625
(71) Anmelder: VOGT electronic Aktiengesellschaft, D-94128 Obernzell (DE)
(72) Erfinder: Schmeller, Anton, Dipl.-Ing. (FH), D-8391 Erlau (DE)
(74) Vertreter: Hieke, Kurt

(57) **Zusammenfassung**

Es wird ein Schaltnetztransformator für Sperrwandlerbetrieb beschrieben, der einen nur einteiligen Kern aufweist, welcher keine besondere Nachbearbeitung erfordert.

## Beschreibung

Die Erfindung bezieht sich auf einen Schaltnetztransformator für Sperrwandlerbetrieb, dessen magnetischer Kreis zur Vermeidung der Sättigung des magnetischen Kernmaterials mindestens einen Luftspalt aufweist, wobei der Kern einen Basisteil sowie von diesem nebeneinander im Abstand vorragende Kernteile aufweist, und die Wicklungen auf mindestens einem Spulenkörper angeordnet und auf einen vorragenden Kernteil aufgeschoben sind.

Schaltnetztransformatoren dieser Art arbeiten im Frequenzbereich bis etwa 500 kHz und benötigen stets einen Luftspalt im magnetischen Kreis, damit die Sättigung des magnetischen Kernmaterials vermieden wird.

Bei den bekannten Schaltnetztransformatoren sind die Kerne zweiteilig ausgeführt, damit es möglich ist, die vorher gesondert hergestellten Spulen mit einer oder mehreren Wicklungen auf einem Spulenkörper, auf die vorragenden Kernteile aufschieben zu können. Mit dem zweiten Kernteil wird dann der magnetische Kreis geschlossen. Bekannt sind in diesem Zusammenhang Doppel-U-,Doppel-E-, EI-,EC-,ETD-Kerne und ähnliche Kernformen. In jedem Falle wird der benötigte Luftspalt zwischen den Teilungsflächen der Kernpaare, z.B. durch Einlegen von geeigneten Abstandshaltern oder durch Kürzen mindestens eines vorragenden Kernteiles gegenüber den anderen, erzielt.

Den bekannten Schaltnetztransformatoren haftet der Nachteil an, daß die Kerne eine komplizierte und damit teuere Bearbeitung erfordern. Außerdem müssen die beiden Teile der Kernpaare durch Klammern oder durch einen Klebeprozess in einem aufwendigen Arbeitsgang miteinander verbunden werden.

Der Erfindung liegt die Aufgabe zugrunde, einen Schaltnetztransformator der eingangs genannten Art zu schaffen, der weder eine komplizierte Kernbearbeitung noch Mittel zum Zusammenfügen und Zusammenhalten von Kernteilen erfordert. Die vorstehende Aufgabe wird gemäß der Erfindung dadurch gelöst, daß die von dem Basisteil vorragenden Kernteile über die Breite der Wicklung hinaus wesentlich verlängert sind, um zwischen ihren freien Endabschnitten jeweils einen außerhalb der Wicklungen gelegenen Luftspalt zu bilden.

Dadurch, daß bei dem erfindungsgemäßen Schaltnetztransformator der freie Raum zwischen jeweils zwei benachbarten vorragenden Kernteilen gleichzeitig als Luftspalt dient, entfällt die Notwendigkeit eines zweiten Kernteiles zum Schließen des magnetischen Kreises nach dem Aufschieben der Spule oder Spulen jeweils auf einen vorragenden Kernteil, und damit der bei den bekannten Transformatoren erforderliche aufwendige und kostspielige Kernbearbeitungs- und -montageprozess. Gegenüber dem Stand der Technik hat der erfindungsgemäße Schaltnetztransformator also folgende Vorteile:
1) Für den magnetischen Kreis wird nur ein einziger einteiliger Kern benötigt.
2) aufwendige Schleifprozesse entfallen,
3) der Luftspalt liegt außerhalb der Spule; damit ist der Einfluß des Streufeldes auf die Wicklung verringert (geringere Wirbelstromverluste),
4) die magnetischen Toleranzen sind eingeengt,
5) der Transformator kann leicht so angeordnet werden, daß das magnetische Streufeld Z.B. nur in die Platine und nicht nach oben in die Bildröhre vagabundiert, was bei Fernsehempfängern und Monitoren sehr wichtig ist.

Die Unteransprüche betreffen bevorzugte Ausführungen des Transformators gemäß Anspruch 1.

Bei dem erfindungsgemäßen Schaltnetztransformator ist es auch auf besonders einfache Weise möglich, eine gewünschte Vormagnetisierung mittels Permanentmagneten zu realisieren, indem gemäß Patentanspruch 2 ein Permanentmagnet jeweils im Luftspalt zwischen benachbarten Endabschnitten der vorragenden Kernteile oder, gemäß Patentanspruch 3 bei einem Kern mit einem zwischen äußeren vorragenden Kernteilen gelegenen mittleren vorragenden Kernteil, ein Permanentmagnet vor dem freien Ende des letzteren angeordnet wird. Die Vormagnetisierung des Kernes ermöglicht es bekanntlich, im Sperrwandlerbetrieb eine höhere Leistung umzusetzen. Die Vormagnetisierung gemäß Anspruch 3 mit einem stirnseitig vor dem freien Ende eines mittleren vorragenden Kernteils angeordneten Permanentmagneten hat überdies den weiteren Vorteil, daß der Permanentmagnet im Kurzschlußfall nicht entmagnetisiert wird.

Gemäß Anspruch 4 werden die einander an einem Luftspalt gegenüberliegenden Flächen der freien Endabschnitte der vor ragenden Kernteile vorzugsweise planparallel ausgeführt.

Die Maßnahme gemäß Patentanspruch 5 ist in mehrfacher Hinsicht vorteilhaft. Zum einen wurde überraschenderweise gefunden, daß sich durch die Abschrägung der Kernschenkel das äußere magnetische Streufeld vermindert. Darüber hinaus ergibt sich eine gewichtsmäßige Einsparung am Kern und damit kostengünstigere Herstellung, und der Kern mit den abgeschrägten vorragenden Kernteilen, z.B. Kernschenkeln, verträgt durch die geringere Masse auch höhere Beschleunigungen (verringerte Bruchgefahr).

Gemäß Patentanspruch 6 ist der Kern vorzugsweise als U-, E- oder Glocken-Kern ausgeführt.

Gemäß Patentanspruch 7 werden die vorragenden Kernteile außerhalb der eigentlichen Spule bzw. Spulen so weit verlängert und so bemessen, daß der magnetische Widerstand ihrer sich jeweils gegenüberstehenden Endabschnitte dem magnetischen Widerstand des Luftspalts zwischen diesen etwa gleich ist.

In der Zeichnung sind Ausführungsbeispiele des erfindungsgemäßen Schaltnetztransformators dargestellt.

Es zeigt, jeweils in schematischer Darstellung:
Fig. 1 bis Fig. 4 links in Ansicht von vorn mit Blickrichtung auf die freien Enden der vorragenden Kernteile und rechts in Seitenansicht mit parallel zur Zeichenebene geschnittener Spulenanordnung vier verschiedene Ausführungsformen, wobei bei derjenigen gemäß Fig. 3 eine Vormagnetisierung vorgesehen ist,
Fig. 5 und Fig.6 in den Fig. 1 - 4 entsprechender Darstellung zwei weitere Ausführungen, bei denen die äußeren vorragenden Kernteile auf den voneinander abgewendeten Seiten zu ihren freien Enden hin einwärts abgeschrägt sind, und
Fig. 7 in Seitenansicht die Ausführung gemäß Fig. 6 mit einer zwei Wicklungen aufweisenden Spule und mit Vormagnetisierung durch einen Permanentmagneten, der stirnseitig vor dem freien Ende des mittleren der bei dieser Ausführungsform vorhandenen drei vorragenden Kernteile angeordnet ist.

Bei der Ausführungsform gemäß Fig. 1 ist der Kern 1 ein U-Kern, der auf jeden seiner beiden, von seinem Basisteil 2 vorragenden Kernteile 3, die hier Schenkel bilden, eine Spule 4 mit den benötigten Wicklungen trägt, die jeweils bis in die Nähe des Basisteiles 2 darauf aufgeschoben sind. Die vorragenden Kernteile 3 sind über die Breite der jeweiligen Spulen 4 bzw. Wicklungen hinaus wesentlich verlängert, und ihre verlängerten Endabschnitte 5 bilden zwischen sich den Luftspalt 6, der bei einem Schaltnetztransformator zur Vermeidung der Sättigung des Kernmaterials nötig ist. Über den Luftspalt 6 wird der magnetische Kreis außerhalb der Spulen 4 geschlossen. Die magnetischen Feldlinien sind gestrichelt dargestellt und mit 7 bezeichnet.

Die Ausführungsform gemäß Fig. 2 unterscheidet sich von derjenigen gemäß Fig. 1 dadurch, daß der Kern hier ein E-Kern ist, nur eine Spule 4 mit den nötigen Wicklungen vorgesehen ist, die auf den mittleren vorragenden Kernteil 3 aufgeschoben ist, und zwei Luftspalte 6 zwischen dem mittleren vorragenden Kernteil 3 und den beiden äußeren vorragenden Kern teilen 3 vorhanden sind. Die Ausführungsform gemäß Fig. 3 entspricht derjenigen gemäß Fig. 2 mit dem Unterschied, daß in den beiden Luftspalten 6 jeweils ein Permanentmagnet 8 angeordnet ist. Die beiden Permanentmagnete 8 bewirken eine Vormagnetisierung des magnetischen Materials des Kernes 1.

Bei der Ausführungsform gemäß Fig. 4 ist der Kern 1 ein Topf-Kern. Bei diesem bestehen die von einem scheibenförmigen Basisteil 2 vorragenden Kernteile 3 aus einem mittleren zylindrischen Teil und einem den letzteren im Abstand koaxial umgebenden zylindrischen Mantel. Der Luftspalt 6 erstreckt sich hier radial zwischen dem freien Endabschnitt 5 des zentralen mittleren vorragenden Kernteiles 3 und dem freien Endabschnitt 5 des mantelförmigen äußeren vorragenden Kernteiles 3.

Die Ausführungsform gemäß Fig. 5 entspricht derjenigen gemäß Fig. 1 und die Ausführungsform gemäß Fig. 6 derjenigen gemäß Fig. 2 jeweils mit dem Unterschied, daß hier die freien Endabschnitte 5 der jeweils äußeren vorragenden Kernteile 3 auf ihren voneinander abgelegenen Seiten zur freien Stirnseite hin einwärts abgeschrägt sind, wobei die Abschrägung 9 jeweils unmittelbar im Anschluß an die Spulenanordnung beginnt.

Die Ausführungsform gemäß Fig. 7 unterscheidet sich von derjenigen gemäß Fig. 6 dadurch, daß vor der freien Stirnfläche des mittleren vorragenden Kernteiles 3 ein Permanentmagnet 8 angeordnet ist, der den Kern 1 vormagnetisiert. Die Spule 4 hat hier zwei Wicklungen W1 und W2.

## Patentansprüche

1. Schaltnetztransformator für Sperrwandlerbetrieb, dessen magnetischer Kreis zur Vermeidung der Sättigung des magnetischen Kernmaterials mindestens einen Luftspalt aufweist, wobei der Kern einen Basisteil sowie von diesem nebeneinander im Abstand vorragende Kernteile aufweist und die Wicklungen auf mindestens einem Spulenkörper angeordnet und auf einen vorragenden Kernteil aufgeschoben sind, dadurch **gekennzeichnet**, daß die vorragenden Kernteile (3) über die Breite der Wicklungen (4) hinaus wesentlich verlängert sind, um zwischen ihren freien Endabschnitten (5) jeweils einen außerhalb der Wicklungen (4) gelegenen Luftspalt (6) zu bilden.

2. Schaltnetztransformator nach Anspruch 1, dadurch gekennzeichnet, daß der Kern (1) durch jeweils im Luftspalt (6) zwischen benachbarten Endabschnitten (5) der vorragenden Kernteile (3) angeordnete Permanentmagnete (8) vormagnetisiert ist.

3. Schaltnetztransformator nach Anspruch 1 mit einem zwischen äußeren vorragenden Kernteilen (3) gelegenen mittleren vorragenden Kernteil (3), dadurch gekennzeichnet, daß der Kern (1) durch einen vor dem freien Ende des mittleren vorragenden Kernteils (3) angeordneten Permanentmagneten (8) vormagnetisiert ist.

4. Schaltnetztransformator nach einem oder mehreren der vorhergehenden Ansprüche, dadurch gekennzeichnet, daß die einander an einem Luftspalt (6) gegenüberliegenden Flächen der freien Endabschnitte (5) der vorragenden Kernteile (3) planparallel sind.

5. Schaltnetztransformator nach einem oder mehreren der vorhergehenden Ansprüche, dadurch gekennzeichnet, daß die freien Endabschnitte (5) der am Basisteil (2) des Kerns (1) äußersten vorragenden Kernteile (3) auf der vom jeweiligen Luftspalt (6) abgewendeten Seite zum Ende hin einwärts abgeschrägt verlaufen.

6. Schaltnetztransformator nach einem oder mehreren der vorhergehenden Ansprüche, dadurch gekennzeichnet, daß der Kern (1) ein U-, E- oder Glocken-Kern ist.

7. Schaltnetztransformator nach einem oder mehreren der vorhergehenden Ansprüche, dadurch gekennzeichnet, daß die vorragenden Kernteile (3) außerhalb der eigentlichen Spule bzw. Spulen (4) soweit verlängert und so bemessen sind, daß der magnetische Widerstand ihrer sich jeweils gegenüberstehenden Endabschnitte (5) dem magnetischen Widerstand des Luftspalts (6) zwischen diesen etwa gleich ist.
